# FASCICULE DE BREVET EUROPEEN

(11) **EP 3 113 653 B1**
(45) Date de publication et mention de la délivrance du brevet: **14.04.2021**
(21) Numéro de dépôt: 15705978.3
(22) Date de dépôt: 18.02.2015
(51) Int. Cl.: A47F 3/04

(54) **ELÉMENT VITRÉ ISOLANT**
ISOLIERGLASELEMENT
INSULATING GLAZED ELEMENT

(30) Priorité: 07.03.2014 EP 14158278; 10.10.2014 EP 14188477
(43) Date de publication de la demande: 11.01.2017
(73) Titulaire: AGC Glass Europe, 1348 Louvain-La-Neuve (BE)
(72) Inventeur: BOUCHER, Nicolas, 7190 Écaussines (BE); SCHNEIDER, Pierre, F-35133 Romagne (FR); BOUESNARD, Olivier, B-1460 Ittre (BE); BIARD, Jean-Philippe, B-6210 Frasnes-Lez-Gosselies (BE)
(74) Mandataire: AGC Glass Europe
(86) Numéro de dépôt international: PCT/EP2015/053370
(87) Numéro de publication internationale: WO 2015/132071

(56) Documents cités:
- EP-A1- 1 528 213
- WO-A1-2014/009244
- DE-A1- 3 048 763
- DE-A1-102011 009 879
- GB-A- 2 162 228
- US-A- 5 584 143

## Description

### 1. Domaine de l'invention

Le domaine de l'invention est celui des éléments vitrés isolants, en particulier celui des éléments vitrés isolants pour meuble d'enceinte réfrigérée. Ces éléments vitrés peuvent être utilisés dans tous types d'applications tels que les vitrages pour portes de réfrigérateurs, des portes de congélateurs, ou encore les vitrages utilitaires. Néanmoins, toute autre application nécessitant de tels éléments vitrés isolants peut conduire à la mise en œuvre de l'invention. Un exemple de telle application est celle des fenêtres de bâtiment à isolation thermique performante.

### 2. Solutions de l'art antérieur

Le meuble d'enceinte réfrigérée encore appelé meuble frigorifique utilisé dans la plupart des locaux commerciaux pour proposer à la vente et/ou à la consommation des produits qui doivent être conservés à des températures inférieures à 10°C, tels que des denrées alimentaires, est souvent équipé d'éléments vitrés qui le transforme en meuble réfrigéré de vente. Ces meubles permettent la visualisation des produits par le consommateur/client et notamment une utilisation en libre-service tout en conservant les produits à une température déterminée. Le meuble frigorifique représente ainsi le dernier maillon de la chaine du froid alimentaire avant que le produit ne se retrouve en possession du consommateur. La mise en valeur des produits et notamment des denrées alimentaires est primordiale mais cela ne doit pas se faire au détriment de la qualité de leur conservation. En d'autres termes, le meuble réfrigéré est utilisé pour présenter et/ou exposer les produits dans un volume utile à une température de conservation déterminée (en général inférieure à 10°C).

Ainsi, l'exposition des produits et plus particulièrement des denrées alimentaires a un rôle primordial dans la vente des produits. Une bonne exposition passe notamment par un bon accès visuel aux produits contenus dans le meuble d'enceinte réfrigérée sans à avoir à l'ouvrir. Cependant, durant l'exposition, le meuble d'enceinte réfrigérée doit maintenir une certaine température et assurer la conservation des produits qui doivent être refroidis ou surgelés. Ainsi, de par les lois de la thermodynamique et à l'inverse de la fonction d'exposition, les meubles devraient au minimum protéger les produits contre les agressions thermiques de toutes sortes, telles que la fermeture et l'ouverture des portes. Sur un plan technique, les rôles d'exposition et de conservation des produits à une température déterminée dans des meubles d'enceintes réfrigérées sont en totale contradiction puisque le consommateur doit pouvoir disposer des produits contenus dans le meuble d'enceinte réfrigérée en bénéficiant de meuble d'enceinte réfrigérée à large ouverture et fortement éclairé, et le commerçant doit assurer une qualité de conservation des produits avec comme impératif la fermeture ou la réduction des ouvertures des meubles au maximum, le moins d'éclairage possible et plus particulièrement le moins d'échanges thermiques avec l'ambiance du magasin.

Ainsi, plusieurs solutions ont été envisagées afin d'améliorer les performances d'isolation thermique de ces éléments vitrés utilisés pour les meubles d'enceintes réfrigérées, telles que l'utilisation de vitrage sous-vide, de l'utilisation de couches réfléchissant le rayonnement infrarouge ou encore des triples vitrages dont l'une des lames de gaz peut être du krypton. Cependant, l'efficacité énergétique de tels équipements reste à améliorer et l'utilisation de tels vitrages multiples, du fait de leur poids, nécessite de manière générale l'emploi de châssis complets et robustes. Si ces éléments vitrés et en particulier leur châssis assurent bien leur rôle mécanique, ils pèchent par un encombrement important tant spatial que visuel. Ces châssis massifs sont un point faible d'un point de vue de l'isolation thermique de l'élément vitré.

Ainsi, le document GB 2 162 228 divulgue un vitrage double pour vitrine d'exposition constitué de deux feuilles de verre maintenues en position parallèle et espacées par des espaceurs disposés entre ces feuilles. Les espaceurs contiennent un matériau de séchage et sont formés tout ou en partie de matière résineuse transparente pour permettre une bonne visibilité de la marchandise maintenue dans la vitrine et pour empêcher la formation de condensation sur les surfaces intérieures des feuilles de verre. Le document GB 2 162 228 ne traite pas du problème de réduction de l'encombrement visuel et spatial du châssis associé au vitrage double. Le vitrage de ce document comprend un espaceur séparé du joint périphérique par un renforcement qui a un rôle pour empêcher la pénétration de l'humidité ambiante dans le vitrage.

Le document WO 2014/009244 divulgue un réfrigérateur pour aliments présentant une meilleure visibilité des aliments placés à l'intérieur. Cependant la porte de ce document comporte au niveau de son support mobile une traverse latérale.

Le document DE 10 2011 009879 divulgue un système pour la jonction de feuilles de verre qui soit étanche à la vapeur au moyen d'une bande adhésive double face. La bande adhésive double face peut comprendre une matrice transparente. Ce document ne divulgue cependant pas d'élément vitré comprenant un châssis avec un support mobile dépourvu de traverses latérales.

Les documents DE 30 48 763 A1, EP 1 528 213 A1 et US 5 584 143 A divulguent également un état de l'art faisant partie du domaine technique de l'invention.

### 3. Objectifs de l'invention

L'invention a notamment pour objectif de pallier ces inconvénients de l'art antérieur.

Plus précisément, un objectif de l'invention, dans au moins un de ses modes de réalisation, est de fournir un élément vitré isolant ouvrant pour meuble d'enceinte réfrigérée qui puisse être fixé de manière solide et aisée au châssis d'un meuble réfrigéré.

Plus précisément, un objectif de l'invention, dans au moins un de ses modes de réalisation, est de fournir un élément vitré ouvrant pour meuble d'enceinte réfrigérée qui soit peu coûteux tout en préservant de bonnes propriétés d'isolation thermique et ceci plus longtemps que les éléments vitrés utilisés classiquement.

Un autre objectif de l'invention, dans au moins un de ses modes de réalisation, est de mettre en œuvre un tel élément vitré ouvrant qui propose une large ouverture pour meuble d'enceinte réfrigérée tout en évitant au maximum les échanges thermiques avec l'ambiance extérieure.

Un autre objectif de l'invention, dans au moins un de ses modes de réalisation, est de fournir un élément vitré ouvrant pour meuble d'enceinte réfrigérée qui permette d'assurer une conservation efficace des produits contenus dans le meuble réfrigéré tout en diminuant la consommation énergétique pour maintenir la température requise à l'intérieur du meuble d'enceinte réfrigérée.

L'invention, dans au moins un de ses modes de réalisation, a encore pour objectif de fournir un tel élément vitré qui permette d'optimiser l'efficacité énergétique des meubles réfrigérés tout en conservant le rôle d'exposition des produits contenus dans le meuble d'enceinte réfrigérée.

L'invention a encore pour objectif de réaliser un meuble d'enceinte réfrigérée répondant aux critères d'étanchéité de ces types de meubles et proposant une réalisation facile à mettre en œuvre et économiquement avantageuse.

L'invention a encore pour objectif de pouvoir être mise en œuvre sur des meubles réfrigérées déjà en service afin de leur permettre de répondre aux critères actuels d'efficacité énergétiques de ce type de meubles via une mise en œuvre facile et économiquement avantageuse de l'invention.

### 4. Exposé de l'invention

Ces objectifs sont résolus par l'invention telle que décrite dans les revendications. L'invention concerne un élément vitré isolant comprenant :
a. au moins un vitrage isolant comprenant au moins une première et une seconde feuille de verre associées ensemble par l'intermédiaire d'un cadre intercalaire qui les maintient à une certaine distance l'une de l'autre, ledit cadre s'étendant le long des bords horizontaux et verticaux desdites au moins deux feuilles de verre et, entre lesdites au moins deux feuilles de verre, au moins un espace interne comprenant une lame d'un gaz isolant et fermé par au moins un premier et un second joints périphériques sur les bords horizontaux et au moins un joint périphérique 27 sur les bords verticaux, lesdits joints périphériques étant disposés autour dudit espace interne,
b. au moins un châssis qui supporte ledit au moins un vitrage isolant, ledit châssis comprenant :
   i. un support fixe et
   ii. un support mobile articulé sur le support fixe qui permet l'ouverture et/ou la fermeture de l'élément vitré, le support mobile étant dépourvu des traverses latérales.

Selon l'invention, le cadre intercalaire comprend au moins deux espaceurs verticaux transparents en résine transparente et au moins deux espaceurs horizontaux, lesdits espaceurs étant reliés entre eux par au moins un moyen de fixation pour former ledit cadre, les espaceurs horizontaux étant composés d'un profilé comprenant au moins un premier et un second compartiments, séparés et contigus, le second compartiment ayant son épaisseur (B) inférieure ou égale à l'épaisseur (A) du premier compartiment,
- le au moins un joint périphérique sur les bords verticaux est transparent et,
- le second compartiment est au moins en partie immergé dans le second joint périphérique.

Par cadre intercalaire, on désigne un élément rigide disposé entre les feuilles de verre à proximité de la périphérie de celles-ci. Le cadre intercalaire selon l'élément vitré conforme à l'invention a la forme d'un quadrilatère qui épouse la forme de l'élément vitré. De préférence, le quadrilatère est un parallélogramme. De manière plus préférée encore, le quadrilatère est un rectangle ou un carré.

Par les adjectifs verticaux et horizontaux, on entend désigner des emplacements proches de bords opposés, c'est-à-dire de bords non contigus du cadre et/ou du vitrage et qui se font face.

Le principe général de l'invention repose sur la mise en œuvre d'un cadre intercalaire dans un élément isolant qui outre sa propriété de maintien des deux feuilles de verre à une certaine distance l'un de l'autre, possède d'autres caractéristiques telles que la transparence sur les bords verticaux et des propriétés structurelles sur les bords horizontaux qui permettent la fixation du vitrage par une liaison directe entre le cadre intercalaire et le support mobile du châssis. Le cadre intercalaire selon l'invention est formé grâce à au moins un moyen de fixation reliant les espaceurs verticaux et les espaceurs horizontaux entre eux. De manière générale, par moyen de fixation, il faut comprendre une liaison entre au moins 2 éléments à assembler au moyen d'une pression, d'une colle, d'une cheville, d'une vis de type vis en acier, en acier zingué, en acier inox ou en bronze, ou de tout autre moyen assurant la liaison entre lesdits éléments à assembler. Les joints périphériques sur les bords verticaux sont transparents. Selon l'invention, le support mobile supportant le vitrage est dépourvu de traverses latérales tout en proposant une solution performante tant du point de vue de l'isolation thermique que de sa résistance mécanique.

Un tel élément vitré présente l'avantage de proposer une plus grande surface transparente de par l'absence de traverses latérales sur le support mobile, la présence d'un cadre intercalaire et de joints périphériques transparents sur les côtés verticaux tout en permettant une fixation aisée et économique ainsi qu'une très bonne isolation thermique.

L'utilisation de vitrages multiples pour des meubles frigorifiques afin d'augmenter l'isolation est déjà connue. L'isolation thermique est usuellement déterminée par les performances globales d'un élément vitré en vitrage multiple, définies par Ug, le coefficient de transfert thermique du vitrage (calculé selon la norme EN673 et ISO10292) et Uw, celui de la fenêtre. On observe que plusieurs facteurs influent sur ce coefficient, par exemple, les ponts thermiques liés au verre en tant que tel, les points de fixation du vitrage sur la structure porteuse, les joints répartis sur toute la surface de l'élément vitré et enfin les joints de liaison périphériques entre chaque vitrage communément appelés espaceurs. Dans l'art antérieur, l'amélioration thermique reste en général insuffisante et l'utilisation de tels vitrages multiples, du fait de leur poids, nécessite l'emploi de châssis complet, s'étendant sur toute la périphérie du vitrage, qui leur confère une bonne tenue mécanique mais constitue un point faible dans l'obtention d'une bonne isolation thermique. De plus, la présence d'un châssis complet crée un encombrement important, tant spatial que visuel.

De plus, de nouvelles réglementations et politiques en matière d'économie d'énergie requièrent la fabrication d'éléments vitrés pour meubles d'enceintes réfrigérées dont les performances d'isolation thermique sont sans cesse améliorées.

On entend par « support mobile ou ouvrant », la partie mobile du châssis qui supporte le vitrage et qui permet d'ouvrir et fermer l'élément vitré.

Ainsi, l'invention propose de substituer aux éléments vitrés isolants classiques compris dans un châssis complet, un élément vitré comprenant au moins un vitrage isolant constitué d'au moins deux feuilles de verre supporté par un support mobile dépourvu de traverses latérales sur les bords latéraux, présentant ainsi une épaisseur plus faible tout en lui conférant une meilleure isolation thermique et une plus grande surface transparente.

Selon l'invention, l'élément vitré peut comprendre au moins deux vitrages isolants juxtaposés. Ainsi, lorsque l'élément vitré est utilisé pour fermer une surface plus grande, tel qu'un meuble réfrigéré du grande contenance ou encore un linéaire proposant au moins deux ouvrants, les deux vitrages multiples étant attenants, le consommateur n'est pas gêné visuellement par la présence de traverses latérales. Le consommateur a alors l'impression que le meuble réfrigéré n'est pourvu que d'une seule surface transparente.

Selon un mode de réalisation avantageux de l'invention, le support mobile ouvrant comprend des profilés horizontaux s'étendant sur les bords supérieur et/ou inférieur du vitrage, qui créent avec les profilés du support fixe des barrières étanches à l'eau et à l'air.

Selon l'invention, le cadre intercalaire qui maintient les au moins deux feuilles de verre à une certaine distance l'une de l'autre est composé d'au moins deux espaceurs horizontaux et au moins deux espaceurs verticaux. Selon l'invention, les espaceurs horizontaux sont composés de au moins un premier et un second compartiments distincts et contigus. Selon un mode de réalisation préféré de l'invention, le second compartiment n'est pas en contact avec les feuilles de verre et est immergé dans le second joint périphérique, le joint périphérique ayant ainsi un rôle structurel en plus de ses fonctions habituelles d'étanchéité à l'eau, à l'air etc... L'espaceur horizontal selon l'invention permet grâce à au moins un moyen de fixation traversant le joint périphérique de solidariser le vitrage au support mobile du châssis. Selon l'invention, l'espaceur vertical est formé à partir d'une résine transparente. Les espaceurs horizontaux et verticaux sont solidarisés les uns aux autres par au moins un moyen de fixation afin de former le cadre intercalaire. Le cadre intercalaire ainsi formé présente de nombreux avantages puisqu'il permet d'augmenter la surface transparente de l'élément vitré grâce à l'utilisation d'espaceurs verticaux transparents ainsi que d'augmenter la rigidité structurelle de l'élément vitré grâce à l'utilisation d'espaceurs horizontaux comprenant au moins deux compartiments. De plus, le cadre intercalaire conformément à l'invention permet une fixation aisée et robuste du vitrage à la partie mobile du châssis. Ceci est particulièrement avantageux car l'invention permet de s'affranchir du montant vertical du châssis classiquement utilisé.

Enfin, le cadre intercalaire selon l'invention, une fois formé peut être stocké jusqu'à son intégration dans un vitrage multiple améliorant ainsi la productivité tout en facilitant la fabrication du vitrage isolant.

Selon une mise en œuvre avantageuse de l'invention, le second compartiment de l'espaceur horizontal est juxtaposé à la partie externe du premier compartiment, le premier compartiment ayant sa partie interne dirigée vers l'intérieur du vitrage et en contact direct avec l'espace interne et sa partie externe dirigé vers l'extérieur du vitrage. Le second compartiment situé vers l'extérieur du vitrage est alors destiné à recevoir au moins un moyen de fixation permettant de relier le vitrage isolant au support mobile du châssis sans perturber l'isolation thermique du vitrage isolant. De manière préférée, le premier et second compartiments de l'espaceur horizontal sont creux et une matière dessicative est introduite dans le premier compartiment situé vers l'intérieur du vitrage. Dans une autre variante préférée, le premier et le second compartiments de l'espaceur horizontal sont pleins et une matière dessicative est intégrée au premier compartiment situé vers l'intérieur du vitrage.

Selon un mode de réalisation particulier de l'invention, le second compartiment de l'espaceur horizontal est pris en sandwich entre le premier compartiment et la face interne de la feuille de verre qui n'est pas en contact avec le premier compartiment. Un exemple d'un tel mode de réalisation particulière est d'utiliser un premier compartiment creux et un second compartiment plein. Selon l'invention, le compartiment plein est destiné à recevoir au moins un moyen de fixation permettant de fixer le vitrage isolant au support mobile du vitrage.

Les faces des doubles vitrages ou des vitrages multiples sont conventionnellement numérotées de 1 à 4 de l'extérieur à l'intérieur, les faces internes 2 et 3 étant les faces en regard et délimitant l'espace interne.

Ainsi, selon l'invention, le cadre intercalaire permet de lier les au moins une première et deuxième feuilles de verre entre elles et de fixer le vitrage isolant au support mobile du châssis.

Selon un mode de réalisation avantageux de l'invention, l'espaceur horizontal est formé d'un profilé unique comportant au moins un premier et un second compartiments. Cette configuration permet de réduire le temps de fabrication du vitrage isolant mis en œuvre selon l'invention mais aussi de réduire les coûts de fabrication. Cette configuration particulière permet également d'éviter qu'un espace ne se crée entre les deux compartiments.

Selon un mode de réalisation particulier de l'invention, l'espaceur horizontal est formé par la combinaison d'au moins deux profilés de nature et/ou de forme différentes. Une autre variante consiste encore à combiner un profilé faisant toute la longueur de l'espaceur horizontal avec des morceaux de profilés disposés de manière discontinue formant des plots. Le moyen de fixation du vitrage isolant au support mobile du châssis est alors lié aux plots.

Selon l'invention, le support mobile du châssis est dépourvu de traverses latérales sur les bords latéraux. Selon un mode de réalisation avantageux de l'invention, le support mobile peut prendre la forme d'un profilé de section en U ou en L qui se fixera directement au vitrage isolant au niveau de ses bords inférieurs et supérieurs grâce à un moyen de fixation introduit dans le second compartiment de l'espaceur horizontal du cadre intercalaire. Ainsi, la surface transparente de l'élément vitré selon l'invention est augmentée. Ceci présente un avantage encore plus marqué si les éléments vitrés selon l'invention sont utilisés pour un linéaire de meuble réfrigérés. On entend par « linéaire » un ensemble de meubles réfrigérés qui peuvent être alignés, placés en L, en Z, ...

Selon l'invention, les au moins deux espaceurs verticaux du cadre intercalaire sont formé à partir d'une résine transparente. On entend par « résine transparente », une substance chimique utilisée pour la fabrication d'une matière plastique ou encore la matière plastique elle-même, qui laisse passer la lumière et permet de voir au travers.

Selon une mise en œuvre avantageuse de l'invention, l'espaceur transparent est formé à partir d'une résine transparente choisie parmi le polyméthylmétacrylate (PMMA), le polycarbonate, le polystyrène (PS), le chlorure de polyvinyle (PVC), l'acrylonitrile butadiène styrène (ABS), le nylon ou un mélange de ces composés.

Le cadre intercalaire mis en œuvre dans l'invention présente l'avantage de s'opposer aux d'échanges éventuels de gaz, d'humidité et de poussières entre les ambiances extérieures et la lame de gaz du vitrage tout en étant transparent sur au moins les parties latérales, permettant ainsi de voir à travers les produits contenus dans le meuble d'enceinte réfrigérée sans que la vue du consommateur ne soit obstruée par la présence de cadre intercalaire comprenant des espaceurs latéraux non transparents ou plus particulièrement la présence de traverses latérales. Dans l'art antérieur, les espaceurs utilisés dans les vitrages multiples isolants sont généralement un profil creux métallique, extrudé ou formé, ou en matière organique ou encore un profilé avec des équerres d'assemblage ou un profilé plié aux angles. Dans ce dernier cas l'espaceur est constitué d'un profilé continu plié aux angles.

Selon une mise en œuvre avantageuse de l'invention, le premier joint périphérique transparent mis en œuvre entre les espaceurs verticaux du cadre intercalaire et chacune des feuilles de verre constituant le vitrage est transparent. Le premier joint périphérique communément connu sous le nom de barrière d'étanchéité est formé à partir d'une résine transparente choisie parmi une bande double face acrylique, acrylique modifiée,- caoutchouc ou silicone, plus communément connue sous l'appellation « bande collante double face de type pressure sensitive adhesive (PSA) ou transfert tape », ou un adhésif thermofusible (butyle) transparent, un adhésif structural de type acrylique, époxy, réticulable ou non sous l'action des UV.

Ces matériaux, en plus d'être transparents, présentent une bonne performance en terme d'étanchéité à la vapeur d'eau et aux gaz et présentent de plus une bonne adhérence au verre tout en résistant à l'ozone, l'oxygène, les ultraviolets.

De manière classique, le joint périphérique d'étanchéité est un cordon de mastic généralement à base de polyisobutylène, plus communément appelé butyle particulièrement performant en terme d'étanchéité à la vapeur d'eau et aux gaz mais dont les performances mécaniques sont insuffisantes pour tenir les feuilles de verre entre elles.

Selon une mise en œuvre avantageuse de l'invention, le long des bords horizontaux du vitrage isolant, le second joint périphérique de scellement est un mastic à fonction structurelle, comme le silicone, le polyuréthane (PU), le silicone modifié (MS-Polymère). Ces mastics ont une très bonne tenue mécanique en plus de leurs propriétés d'étanchéité à l'eau et l'air et d'adhésion au verre.

La combinaison du cadre intercalaire avec un espaceur horizontal à double compartiments relié solidement au support mobile du châssis, avec ce second joint à fonction structurelle noyant un des compartiments ainsi que le moyen de fixation le traversant, génère une rigidité mécanique avantageuse pour la tenue mécanique de l'élément vitré.

Selon une mise en œuvre particulière de l'invention, un second joint périphérique le long des bords verticaux du vitrage peut être utilisé. De manière préférée, le second joint périphérique est réalisé à partir d'une résine choisie parmi une colle comprenant du silicone, du mastic hybride comprenant du silicone et du polyuréthane, du hotmelt thermofusible ou un mélange de ces différents composés.

Ces composés présentent une bonne adhérence aux feuilles de verre et des propriétés mécaniques leur permettant d'assurer le maintien des feuilles de verre à l'espaceur. De plus, ces composés sont des élastomères qui présentent après réticulation des propriétés élastiques. Ils présentent une bonne résistance à l'oxydation et présentent une perméabilité faible à la vapeur d'eau. Les silicones, qui sont des élastomères à un ou deux composants, sont particulièrement préférés de par leur adhérence sur le verre, leur résistance aux agents extérieurs et leur vieillissement. Les butyles de type « hotmelt » sont des caoutchoucs thermofusibles présentant une bonne résistance à la pénétration de l'humidité. Leur consistance ferme aux températures usuelles fait d'eux de bons candidats en tant que joints de scellement.

Selon une mise en œuvre avantageuse de l'invention, les bords horizontaux du vitrage comprenant le cadre-intercalaire ainsi que les joints périphériques sont masqués par une sérigraphie appliquée sur une des faces d'au moins une feuilles de verre. De manière préférée, la sérigraphie est appliquée sur la feuille de verre qui sera dirigée vers l'extérieur de l'enceinte réfrigérée (face 4). Le support mobile, présent uniquement sur les bords horizontaux du vitrage, peut aussi jouer une partie de ce rôle à savoir masquer le bord du vitrage qui n'est pas transparent.

Selon une mise en œuvre avantageuse de l'invention, le au moins un vitrage isolant de l'élément vitré présente un coefficient de transfert thermique Ug allant de 0,3 à 1,8, de préférence de 0,6 à 1,8 et de manière la plus préférée de 1,0 à 1,8 W/m². Le coefficient de transfert thermique Ug correspond à la quantité de chaleur que laisse passer le matériau. Ce type de verre permet des performances d'isolation élevées et permet donc des économies en terme d'énergie et répondre aux nouvelles réglementations en terme d'économie d'énergie.

Selon un mode de réalisation particulier de l'invention, le au moins un vitrage isolant comprend au moins une première et une seconde feuilles de verre associées ensemble par l'intermédiaire d'un cadre intercalaire, lesdites feuilles étant de tailles différentes et peuvent donc être décalées sur toute la périphérie du vitrage. On parle alors de vitrage asymétrique. Cette différence de taille entre la au moins première et seconde feuille de verre présente l'avantage de pouvoir mettre en œuvre facilement sur cette partie le montage mécanique du support mobile sur les bords horizontaux ou inférieur et supérieur d'un vitrage multiple ou encore d'y placer un réseau chauffant qui pourrait être déposé sur la partie du verre décalée pour éviter l'apparition de condensation en bordure de vitrage.

Selon un mode de réalisation particulier de l'invention, le au moins un vitrage isolant comprend au moins une feuille de verre de sécurité.

On entend par « feuille de verre de sécurité», des verres trempés thermiquement ou encore des verres feuilletés.

Ce type de verre permet la protection des personnes contre le risque de blessure en cas de bris de verre.

L'invention concerne également l'utilisation d'un élément vitré isolant selon l'invention en tant que porte d'un meuble d'enceinte réfrigérée.

L'invention concerne également un meuble d'enceinte réfrigérée comprenant au moins un élément vitré tel que décrit précédemment.

Selon une mise en œuvre particulière de l'invention, le meuble d'enceinte réfrigérée comprend au moins un élément vitré qui comprend au moins deux vitrages isolants.

Selon une mise en œuvre particulière de l'invention, le meuble d'enceinte réfrigérée comprend au moins un élément vitré qui comprend au moins deux vitrages isolants et dont l'étanchéité entre les au moins deux vitrages isolants est réalisé par l'intermédiaire d'un élément d'étanchéité transparent positionné sur au moins le bord latéral attenant au bord latéral du vitrage voisin.

Les avantages de ces meubles d'enceintes réfrigérées sont les mêmes que ceux des éléments vitrés, ils ne sont pas détaillés plus amplement.

L'invention concerne encore un cadre intercalaire en partie transparent disposé dans un vitrage multiple isolant qui permet une fixation du vitrage de manière solide et aisée au châssis de l'élément vitré.

### 5. Liste des figures

D'autres caractéristiques et avantages de l'invention apparaîtront plus clairement à la lecture de la description suivante d'un mode de réalisation préférentiel, donné à titre de simple exemple illustratif et non limitatif, et des dessins annexés, parmi lesquels :
- La figure 1 illustre le cadre intercalaire formé par les espaceurs horizontaux et verticaux ;
- La figure 2 illustre une coupe d'un bord horizontal d'un vitrage isolant selon l'invention ;
- Les figures 3a et 3b illustrent une coupe d'un bord vertical d'un vitrage isolant selon l'invention au voisinage ;
- Les figure 4 à 6 illustrent une coupe d'un bord horizontal d'un vitrage isolant selon l'invention selon différentes variantes ;
- La figure 7 illustre un élément vitré selon un mode de réalisation de l'invention ;
- La figure 8 illustre une vue plus rapprochée de l'élément vitré illustré à la figure 7 ;
- La figure 9 illustre un mode d'ouverture des éléments vitrés ;
- La figure 10 illustre un mode d'ouverture en accordéon des éléments vitrés.

### 6. Description d'un mode de réalisation de l'invention

Lorsque des produits doivent être conservés à une température déterminée dans un meuble réfrigéré, ceux-ci doivent rester visibles par le consommateur. Pour cette raison, les meubles d'enceintes réfrigérées encore appelés meubles frigorifiques ou réfrigérés utilisés dans la plupart des locaux commerciaux pour proposer à la vente et/ou à la consommation des produits qui doivent être conservés à des températures déterminées, sont souvent équipés d'éléments vitrés qui les transforment en meubles réfrigérés de vente. Ainsi, ces meubles permettent la visualisation des produits par le consommateur/client et une utilisation en libre-service, tout en garantissant le maintien de la température dans l'enceinte du meuble.

Ainsi, l'exposition des denrées a un rôle primordial dans la vente des produits. Une bonne exposition passe notamment par une bonne visibilité des produits contenus dans le meuble réfrigéré. Cependant, durant l'exposition, le meuble réfrigéré doit maintenir une certaine température et assurer la conservation des produits qui doivent être refroidis ou surgelés.

Les meubles réfrigérés se présentent de manière générale en quatre parties, à savoir, la structure portante du meuble, des éléments frigorifiques, l'espace utile de vente, en d'autre termes le contenant et de préférence des portes vitrées pour permettre l'approvisionnent du meuble réfrigéré et l'accès par le consommateur aux produits proposés à la vente.

La structure portante du meuble se compose principalement d'une enveloppe isolée sous forme de panneaux sandwich de type « acier-mousse isolante-acier ». La qualité de la mise en œuvre et l'épaisseur de l'isolant détermineront la performance énergétique du meuble sur le plan des pénétrations (ou perdition négative). Aujourd'hui, les meubles réfrigérés tendent à être de plus en plus esthétiques en présentant notamment une structure porteuse en verre. Se pose alors la question des performances énergétiques. Ainsi, selon un mode de réalisation particulier de l'invention, les éléments vitrés tels que par exemple montrés par la *figure* 7 peuvent être utilisés pour former les portes du meuble d'enceinte réfrigérée ou former le meuble d'enceinte réfrigérée en tant que tel.

Les éléments frigorifiques se trouvent de manière générale à l'intérieur du meuble.

L'invention sera décrite plus particulièrement pour des meubles d'enceintes réfrigérées ou encore des meubles frigorifiques de vente ayant la forme d'armoire, mais l'invention ne se limite pas à ce type de meubles. En effet, il existe plusieurs variantes de ces meubles réfrigérés de vente. Certaines ont la forme d'armoire et alors c'est la porte elle-même qui est un élément vitré transparent, d'autres constituent des coffres et c'est le couvercle horizontal qui est vitré pour permettre l'observation du contenu et d'autres encore constituent des vitrines comptoirs et c'est la partie qui sépare le public des marchandises qui est vitrée. Quelle que soit la variante de ces meubles réfrigérés de vente, il est possible également de réaliser des parois vitrées afin que l'ensemble du contenu soit visible de l'extérieur.

Dans ce type de présentoirs, il est nécessaire que les marchandises restent parfaitement visibles par la clientèle afin qu'il soit possible de présélectionner les marchandises sans ouvrir le meuble et éviter inutilement toute perte d'énergie et donc conduire à une surconsommation d'énergie. La surconsommation d'énergie est souvent également liée à l'utilisation d'éléments vitrés qui ne sont pas suffisamment isolants. Ainsi la partie vitrée, plus particulièrement la partie vitrée ouvrante du meuble réfrigérée encore appelé ouvrant ou porte du meuble réfrigéré de vente ne doit de préférence ne pas être délimitée par un cadre ou du moins sur ses bords latéraux pour donner l'impression au client que le meuble est pourvu d'un ouvrant d'une seule pièce, sans séparation, tout en assurant son rôle d'isolant thermique. Il faut également éviter que les parties vitrées des meubles et particulièrement des portes ne soient pas couvertes de condensation et quelles résistent aux pressions dues aux fréquentes ouvertures/fermetures de ces ouvrants par la clientèle ou encore les employés chargés d'approvisionner les meubles réfrigérés.

Classiquement les portes de meuble réfrigéré comprennent un double ou triple vitrage qui nécessite l'utilisation d'un châssis qui s'étende sur toute la périphérie du vitrage afin de lui conférer une bonne tenue mécanique. Malheureusement, ce châssis complet, en plus de créer un encombrement spatial et visuel important, ne présente pas toujours une bonne isolation thermique et n'est pas esthétique.

On présente ainsi, en relation avec les ***figures 1 à 6***, un vitrage isolant 100 qui sera mis en œuvre pour fabriquer l'élément vitré 200 selon l'invention.

Le vitrage isolant 100 est un double vitrage comprenant une première 10 et une seconde 11 feuilles de verre de type sodo-silico-calcique. Ces feuilles de verre présentent une épaisseur allant de 0,5 mm à 15 mm (par exemple des feuilles de verre sodo-silico-calcique de 4 mm d'épaisseur) associées ensemble par l'intermédiaire d'un cadre intercalaire 50 qui les maintient à une certaine distance l'une de l'autre.

Dans le cas de vitrage de sécurité, les feuilles de verre 10 et 11 peuvent être remplacées par des verres feuilletés comprenant au moins un empilement d'une feuille en matière plastique polyvinyle butyral (PVB) disposée en sandwich entre deux feuilles de verre. De tels empilements se présentent avec des épaisseurs totales de verre (non compris l'épaisseur de la ou des feuille(s) de PVB) allant de 4 mm jusque et y compris 24 mm.

Entre les deux feuilles de verre 10, 11, un espace interne 15 comprenant une lame d'un gaz isolant est fermé par les espaceurs et un premier joint périphérique 13 le long des bords horizontaux 101 et un premier joint périphérique 27 le long des bords verticaux 102. Un second joint périphérique 14 est placé le long des bords horizontaux 101. Dans un mode de réalisation particulier de l'invention, un second joint périphérique 28 peut être placé le long des bords verticaux 102, comme illustré à la ***figure 3b****.*

Selon l'invention, les feuilles de verre 10, 11 peuvent être de tailles différentes.

Selon l'invention, le cadre intercalaire 50 est composé d'au moins deux espaceurs verticaux 25 et au moins deux espaceurs horizontaux 26. Les espaceurs horizontaux sont reliés aux espaceurs verticaux par au moins un moyen de fixation 24 reliant l'espaceur vertical 25 au compartiment 17 de l'espaceur horizontal 26.

Selon l'invention, l'espaceur horizontal 26 est composé d'au moins un premier 12 et un second 17 compartiments, séparés et contigus. De manière préférée, le second compartiment de l'espaceur horizontal est juxtaposé à la partie externe du premier compartiment 12, le premier compartiment ayant sa partie interne dirigée vers l'intérieur du vitrage et en contact direct avec l'espace interne et sa partie externe dirigé vers l'extérieur du vitrage comme montré dans la ***figure*** 2.

Selon une variante de l'invention, le second compartiment de l'espaceur horizontal peut être pris en sandwich entre le premier compartiment et la face interne de la feuille de verre qui n'est pas en contact avec le premier compartiment comme montré dans la ***Figure 4******.*** Selon un mode de réalisation préféré de l'invention, les compartiments 12 et 17 sont issus préférentiellement d'un seul profilé. Il est entendu qu'ils peuvent aussi être issus de la combinaison de plusieurs profilés de forme et/ou de nature différentes.

De manière préférentielle, le second compartiment 17 est placé vers l'extérieur du vitrage et n'est pas en contact direct avec les feuilles de verre 10 et 11. Son épaisseur (B) est donc inférieure à l'épaisseur (A) du premier compartiment 12. Une distance minimum de 1 mm entre le compartiment et les feuilles de verre est préférable. Selon l'invention, le second compartiment 17 est au moins en contact avec le second joint périphérique 14 et de préférence immergé dans le second joint périphérique 14 et il permet à au moins un moyen de fixation 18 traversant le second joint périphérique 14 de solidariser le vitrage au support mobile du châssis 22. De manière préférée, le second compartiment 17 est creux. Le premier compartiment 12 mis en œuvre selon l'invention peut être creux ou plein. Il peut être de forme hexagonale. Lorsque le premier compartiment 12 est creux alors la charge avec les chambres du vitrage multiple doit être équilibrée. Le premier compartiment 12 peut notamment comprendre une section creuse transversale qui a par exemple, la forme d'un carré. Cette section est partiellement ouverte vers l'espace interne 15 comprenant le gaz isolant. Une matière dessicative peut alors être disposée à l'intérieur du premier compartiment 12.

Selon l'invention, les premier et second compartiments 12 et 17 peuvent être des profilés en acier galvanisé, aluminium, inox, ou composites....

Selon l'invention, l'espaceur vertical 25 s'étendant le long des bords latéraux desdites au moins deux feuilles de verre est formé à partir d'une résine transparente. Ainsi, le client ou l'employé face au meuble d'enceinte réfrigérée comprenant au moins deux ouvrants a l'impression que le meuble d'enceinte réfrigérée n'est pourvu que d'une seule face vitrée et sa vue n'est pas gênée par la présence de cadre ou traverses latérales, alors que l'élément vitré est composé de plusieurs vitrages.

Selon un mode de réalisation préféré de l'invention, l'espaceur vertical 25 placé sur les bords latéraux du vitrage multiple est formé à partir d'une résine transparente et, de préférence, fabriquée dans un matériau choisi parmi le polyméthylmétacrylate, le polycarbonate, le polystyrène, le polyvinyle chloré PVC, l'acrylonitrile butadiène styrène (ABS) , le nylon ou un mélange de ces composés.

Selon un mode général de réalisation de l'invention, le joint périphérique (27) s'étendant le long des bords latéraux entre les au moins deux feuilles de verre et l'espaceur vertical 25 est formé à partir d'une résine transparente. Ainsi, le client ou l'employé face au meuble d'enceinte réfrigérée comportant plusieurs vitrages a l'impression que le meuble d'enceinte réfrigérée n'est pourvu que d'une seule face vitrée.

Un tel joint 27 est de préférence fabriqué dans un matériau d'étanchéité choisi parmi une bande double face acrylique, acrylique modifiée, caoutchouc ou silicone, encore appelée bande collante double face « de type pressure sensitive adhesive (PSA) ou transfert tape », ou un adhésif thermofusible (butyle) transparent ou un adhésif structural de type acrylique, époxy, réticulable ou non sous l'action des UV.

Une variante préférée consiste à intercaler une couche de primer entre le joint périphérique 27 et la feuille de verre 10 ou 11. Cette dernière peut avoir été au préalable enduite d'une couche basse émissive (low E).

Une autre variante préférée consiste à intercaler une couche de primer entre le joint périphérique 27 et l'espaceur vertical 25.

Une variante la plus préférée consiste à intercaler une couche de primer entre le joint périphérique 27 et la feuille de verre 10 ou 11 et une autre couche de primer entre le joint périphérique 27 et l'espaceur vertical 25.

Par le vocable « couche de primer » on entend désigner une couche d'un produit organique qui adhère bien au joint périphérique et qui est doté de propriétés adhésives sélectives vis-à-vis du verre ou de la résine transparente dont est réalisée l'espaceur. Des exemples de tels primer sont les composés de la famille des silanes et de la famille des acryliques . On entend par bonne adhérence une adhérence qui nécessite une force d'arrachement positive et se caractérise par une rupture cohésive au test décrit à l'exemple 2 plus bas.

Selon un mode de réalisation particulier de l'invention, un second joint périphérique 28 peut être positionné au niveau de la partie externe de l'espaceur vertical 25 tel que montré dans la f***igure 3b*** et remplissant l'espace entre les faces internes des feuilles de verre. Il est alors de préférence fabriqué dans une résine transparente. Un tel joint est de préférence fabriqué dans un matériau de scellement qui est une colle comprenant du silicone, du mastic hybride comprenant du silicone et du polyuréthane, du hotmelt thermofusible ou un mélange de ces différents composés.

Selon un mode de réalisation préféré de l'invention, une matière dessicative peut être disposée à l'intérieur du vitrage multiple. Elle peut être disposée à l'intérieur du premier compartiment 12 ou à différents endroits du vitrage comme par exemple dans le support mobile du châssis. De préférence, la matière dessicative est incorporée dans le premier compartiment 12. Ainsi, la déshydratation de l'air ou du gaz emprisonné entre les feuilles de verre peut être obtenue par une matière dessicative (ou déshydratante) contenue dans le premier compartiment 12. Ce premier compartiment 12 est alors pourvu d'orifices (fentes ou trous) afin que la matière dessicative soit en communication avec l'air ou le gaz intérieur. Celui-ci est généralement du tamis moléculaire, parfois du gel de silice. La capacité d'absorption de ces matières dessicatives est supérieure à 20% de leur poids. Après déshydratation, dans un vitrage isolant neuf, le taux d'humidité est suffisamment faible pour qu'il n'y ait pas de condensation entre les verres pour des températures inférieures à -60°C.

Selon un mode de réalisation préféré de l'invention, le premier 13 et le second joints périphériques 14 peuvent comprendre des couches d'étanchéité de polyisobutylène disposées respectivement entre le compartiment 12 et chacune des première et seconde feuilles de verre 10, 11. Le second joint périphérique 14 peut comprendre également un cordon de polysulfure ou de résine silicone disposé en contact avec les couches d'étanchéité 13 entre chacune des feuilles de verre 10, 11 et le premier compartiment 12.

Selon un mode de réalisation préféré de l'invention, le second joint périphérique 14 est un mastic à fonction structurante, choisi parmi le silicone, le polyuréthane (PU), le silicone modifié (MS-Polymère).

Selon un mode de réalisation préféré de l'invention tel que montré dans la ***figure*** 2, une sérigraphie 16 peut être apposée sur les bords horizontaux de la feuille de verre 11 sur sa face interne afin de parfaire l'aspect esthétique de l'élément vitré en masquant l'espaceur horizontal 26, les joints 13 et 14 et le moyen de fixation 18.

Selon un mode de réalisation particulier de l'invention, sur les bords horizontaux entre les deux feuilles de verre, un profilé de renfort structurel 20 peut être inséré dans le second joint périphérique 14 tel que montré par exemple dans la ***figure 6******.*** De manière préférée, le profilé de renfort 20 est immergé dans le second joint périphérique 14 de manière à rigidifier le vitrage. Le profilé de renfort 20 est notamment traversé par au moins un moyen de fixation 18 permettant de fixer le vitrage au châssis mobile. Ce profilé participe à la rigidité mécanique du vitrage. Il peut être en acier, en acier inox ou matière plastique de renfort. Préférentiellement, le profilé de renfort 20 a la forme d'un U, mais il est entendu qu'il peut être de forme différente telle qu'en L ou toutes autres formes permettant de rigidifier l'ensemble de l'élément vitré.

Selon un mode de réalisation préféré de l'invention, l'espace interne 15 comprend une lame d'un gaz isolant comprenant au moins 85% d'argon ou tout autre gaz inerte apte à isoler de manière optimale le vitrage. Des gaz adéquats doivent être incolores, non toxiques, non corrosifs, non inflammables, insensibles à l'exposition aux radiations ultraviolettes, plus dense que l'air et présentant une conductivité thermique plus faible. L'argon (Ar), le xénon (Xe) et le krypton (Kr) sont des exemples de tels gaz qui sont communément substitués à l'air dans les panneaux de vitrage isolants. Il est aussi entendu que l'espace interne 15 peut être rempli d'air.

L'utilisation de vitrages multiples pour des meubles frigorifiques est déjà connue. L'utilisation de tels vitrages multiples, du fait de leur poids, nécessite l'emploi de châssis complet sur toute la périphérie du vitrage qui leur confère une bonne tenue mécanique, mais qui crée un encombrement spatial et visuel important ainsi qu'un point faible d'un point de vue de l'isolation thermique.

Ainsi, les inventeurs proposent un vitrage multiple qui peut être utilisé dans un élément vitré apte à servir de porte, d'ouverture pour meuble d'enceinte réfrigérée sans nécessiter la présence d'un support mobile s'étendant sur toute la périphérie du vitrage.

Selon l'invention, les feuilles de verre 10 et 11, respectivement en position extérieure et intérieure, peuvent être des feuilles de verre de type sodo-calcique simple, des verres trempés ou encore des verres feuilletés, des verres extrablancs pour améliorer la transmission lumineuse, des verres teintés ou non dans la masse, pour l'aspect esthétique, des verres sur lesquels peut être déposé un film anti-rayure ou hydrophobe. Par ailleurs, on ajoute de plus en plus de fonctions à ces vitrages en déposant à leur surface des couches minces destinées à leur conférer une propriété particulière selon l'application visée. Ainsi, les feuilles de verre peuvent être recouvertes sur leurs faces extérieure et/ou intérieure d'une ou plusieurs couches choisies parmi la liste suivante : une couche anti-fog, une couche antibactérienne, une couche hydrophobe afin d'éviter la stagnation de l'eau de condensation ou encore une couche easy-to-clean, une couche semi-réfléchissante ou réfléchissante, une couche basse émissive ou encore une couche pyrolytique. Ainsi, il existe des couches à fonction optique, comme les couches dites anti-reflet composées d'un empilement de couches alternativement à haut et bas indices de réfraction. Pour une fonction anti-statique, ou chauffante du type anti-givre, on peut aussi prévoir des couches minces conductrices électriquement, par exemple à base de métal ou d'oxyde métallique dopé. Pour une fonction thermique, de basse-émissivité ou anti-solaire par exemple, on peut se tourner vers des couches minces en métal du type argent ou à base de nitrure ou d'oxyde métallique. Pour éviter les condensation, les performances d'isolations du vitrage ont été accrues grâce à notamment l'utilisation d'un double voire un triple vitrage pour former les parties vitrées du meuble frigorifique mais aussi la présence de couches de basse-émissivité sur au moins une des faces des feuilles de verre compris dans le vitrage, de couches minces réfléchissant le rayonnement infrarouge ou encore l'utilisation de triples vitrages dont l'une des lames de gaz peut être du Krypton. On peut également chauffer au moins des faces du vitrage.

Le vitrage isolant 100 est ainsi mis en œuvre pour fabriquer un élément vitré 200 tel que représenté aux ***figures 7 à 10****.*

De manière générale, dans les vitrages multiples, comprenant deux voire trois feuilles de verre ou plus, le cadre intercalaire est fixé à l'intérieur du vitrage isolant par ses faces latérales aux faces internes des feuilles de verre par du caoutchouc butyle qui a pour rôle de rendre étanche l'intérieur du vitrage à la vapeur de d'eau. Le cadre intercalaire est disposé en retrait à l'intérieur du vitrage et à proximité des bords desdites feuilles de verre, de façon à ménager une gorge périphérique dans laquelle sont injectés les moyens d'étanchéité du type mastic, tel qu'un polysulfure, silicone ou polyuréthane. Le mastic confirme l'assemblage mécanique des deux feuilles de verre et assure l'étanchéité à l'eau liquide et aux solvants. Ce cadre intercalaire ainsi que les moyens d'étanchéité ne sont pas esthétiques et sont généralement masqués par un châssis extérieur dans lequel repose le vitrage. Cependant, ce châssis visible représente une barrière visuelle, un frein à l'accès à la marchandise contenu dans le meuble réfrigéré. Outre son rôle structurel il doit de manière générale être faible conducteur.

Classiquement, le châssis comprend différentes parties dont :
- le support fixe, encore appelé cadre dormant, qui est un élément constitutif de base du châssis, représente la partie du châssis fixée sur la structure porteuse du meuble réfrigéré,
- le support mobile, encore appelé cadre ouvrant, qui est la partie mobile du châssis. Il comporte en général les joints d'étanchéité à l'air. Le support fixe comporte alors des profilés créant avec ceux de l'ouvrant des barrières à l'eau et à l'air. Des logements pour la quincaillerie y sont également prévus.

De manière générale, les supports fixe et mobile sont composés de bords horizontaux et verticaux. Cette configuration permet de supporter le vitrage isolant mais aussi de contribuer à l'isolation thermique.

Les châssis sont généralement fabriqués dans différents matériaux tels que le bois, le PVC (chlorure de polyvinyle), l'aluminium ou encore des matériaux composites. Ainsi, le châssis peut aussi être transparent afin de laisser passer davantage de lumière. Dans cette variante, le châssis peut être réalisé en toute matière plastique telle que PMMA ou toute matière résineuse transparente qui assure une transmission lumineuse supérieure à 10% à travers l'ensemble d'un profilé du châssis.

L'invention propose donc un élément vitré 200 comprenant au moins un vitrage multiple 100 soutenu par au moins un châssis dont le support mobile 22 ou cadre ouvrant encore appelé l'ouvrant est dépourvu de traverses latérales.

La structure du vitrage utilisée pour les parties vitrées et notamment les ouvrants du meuble d'enceinte réfrigérée selon l'invention présente l'avantage de conférer une rigidité et une tenue équivalentes à celle d'un vitrage simple même si ledit vitrage est dépourvu de support mobile sur toute la périphérie du vitrage ou plus particulièrement de traverses verticales tout en garantissant une bonne isolation thermique. Ainsi, l'encombrement est fortement diminué proposant ainsi une plus grande visibilité du contenu du meuble réfrigéré. D'autre part, afin d'assurer une isolation thermique optimale, le vitrage 100 présente une valeur de coefficient de transfert thermique Ug allant de 0,3 à 1,8, de préférence de 0,6 à 1,8 et de manière la plus préférée de 1,0 à 1,8 W/m².

On entend par coefficient de transfert thermique Ug, la quantité de chaleur traversant le vitrage, en régime permanent, par unité de surface, pour une différence d'un degré Celsius entre les ambiances, par exemple extérieure et intérieure. Ces valeurs de Ug sont notamment atteintes grâce à une couche de basse-émissivité (couche low-E). Par exemple, les feuilles de verre utilisées peuvent être des feuilles de verre de type Thermobel, TopN ou TopN+T d'AGC. La feuille de verre peut ainsi être recouverte de couches minces en métal du type argent ou à base de nitrure ou d'oxyde métallique. Ainsi, le vitrage utilisé 100 présente un coefficient Ug très performant tout en présentant des qualités esthétiques.

L'invention concerne plus particulièrement un meuble d'enceinte réfrigérée dans lequel sont exposés des produits frais, réfrigérés ou surgelés dont la dénomination commune est « meuble frigorifique de vente ». Il est entendu que l'invention ne se limite pas à ce type de meuble, tout meuble d'enceinte à ambiance chaude, humide ou non, entre également dans le cadre de l'invention.

L'invention a encore pour objet un meuble d'enceinte réfrigérée palliant les différents inconvénients de l'art antérieur, et répondant aux critères d'étanchéité de ce type de meubles et proposant un meuble facile à mettre en œuvre et économiquement avantageux que ce soit pour la fabrication de meubles neufs ou l'amélioration des performances d'un meuble déjà en service.

Le meuble d'enceinte réfrigérée selon l'invention présente l'avantage de fournir au client une visibilité accrue du son contenu puisque les ouvrants sont dépourvus de support mobile sur les bords latéraux du panneau de vitrage, tout en garantissant une bonne isolation thermique.

L'élément vitré pour réaliser un tel un meuble réfrigérée est décrit ci-dessus et est représenté à titre d'exemple par les ***figures 7 à 10****.*

Selon un mode de réalisation particulier de l'invention, l'étanchéité entre les deux ouvrants est réalisée par l'intermédiaire d'un élément d'étanchéité transparent 31 fixé sur le vitrage. L'étanchéité est par exemple assurée sur les bords latéraux dépourvu de traverse latérale par un joint à lèvre ou à boudin transparent ou du type balai ou feutrine sur les bords inférieur et supérieur du vitrage. De préférence, le vitrage isolant est pourvu sur au moins un de ses bords d'un élément d'étanchéité transparent tel qu'un profilé collé, notamment en matière plastique. On entend par profilé, tous types de profilés préfabriqués ayant une forme adaptée à la fonction dudit profilé. De préférence, le profilé est un profilé en matière plastique afin de pouvoir épouser sans contraintes importantes la déformation du vitrage. Un tel profilé collé sur au moins un des bords du vitrage peut remplir diverses fonctions telles que la protection des chants du vitrage, la fixation d'éléments divers tels que des charnières ou des poignées ou encore l'esthétisme de l'ouvrant. De plus, l'utilisation d'un profilé est avantageuse pour la réalisation des contacts magnétiques entre l'ouvrant et le meuble et/ou l'ouvrant voisin.

Ainsi, on élimine par rapport aux meubles d'enceintes réfrigérées classiques, les éléments verticaux pour la réception des bords latéraux des au moins deux ouvrants, les bords latéraux étant ceux qui ne sont pas fixés le long des bords aux parois du meuble. Les éléments verticaux étaient ceux sur lesquels l'ouvrant venait en butée de sorte que l'étanchéité et le blocage des ouvrants étaient assurés. L'absence des éléments verticaux permet de simplifier la structure du meuble tout en améliorant son esthétisme.

Selon une mise en œuvre avantageuse de l'invention, ledit élément d'étanchéité placé sur les bord latéraux du vitrage est un joint à lèvre ou à boudin transparent qui présente l'avantage de ne pas créer de contraintes et de résistance au niveau du vitrage et de ne pas créer de risque de rupture d'étanchéité sur toute la longueur.

De préférence, les coins inférieur et supérieur du vitrage sont équipés d'un élément apte à recevoir une pièce magnétique afin d'assurer le contact avec le meuble et/ou le bord de l'ouvrant voisin. Ainsi, on réalise un bon contact et une bonne butée entre le montant et le meuble et le montant voisin tout en permettant une fermeture hermétique et esthétique dudit ouvrant.

Selon une variante avantageuse de l'invention, l'étanchéité entre l'ouvrant et les bords supérieur et inférieur du meuble est réalisée par l'intermédiaire de joints d'étanchéité magnétiques compressibles disposés sur lesdits bords du meuble de sorte que le contact est réalisé en périphérie de l'ouvrant.

De cette manière, la surface interne de l'ouvrant est allégée et le joint d'étanchéité magnétique compressible permet un contact hermétique qui absorbe la faible déformation qui peut apparaître sur cette longueur de contact. En effet, cette longueur de contact étant plus faible que celle au niveau des extrémités latérales du meuble, la flèche de déformation est beaucoup moins importante et le contact peut être réalisé sur la périphérie de l'ouvrant sans risque de rupture d'étanchéité.

Selon une variante avantageuse de l'invention, l'axe d'articulation est excentré par rapport au plan dudit ouvrant et l'élément d'articulation est fixé sur l'ouvrant, en particulier sur le support mobile se trouvant sur les bords horizontaux du vitrage.

Selon une variante de l'invention, le vitrage isolant présente des feuilles de verre de tailles différentes sur toute la périphérie du vitrage. L'asymétrie des deux feuilles de verre facilite le montage mécanique du support mobile du châssis sur les bords inférieur et supérieur d'un vitrage multiple et en particulier du double vitrage compris dans l'ouvrant.

Selon un mode de réalisation particulier de l'invention, l'ouvrant est muni d'un élément de rappel du type bielle-ressort. Un tel mode de réalisation est particulièrement avantageux d'un point de vue esthétique. En effet, il permet d'éliminer l'emploi des barres de torsion habituellement utilisées, ces barres étant en général disposées dans le châssis du fait de leur volume non négligeable.

Ces types de montages présentent de nombreux avantages. Tout d'abord, du fait de la rigidité et de la teneur mécanique du vitrage isolant, il n'est pas nécessaire d'associer le vitrage isolant à un châssis sur toute la périphérie du vitrage comme sur les vitrages multiples usuels, châssis qui augmente sensiblement l'encombrement général des ouvrants et donc en conséquence celui du meuble.

Selon un mode de réalisation préféré de l'invention, un support mobile du châssis 22 est positionné sur les bords inférieur et supérieur du vitrage multiple afin de pouvoir maintenir et fixer l'ouvrant à la partie dormante 21, c'est-à-dire le support fixe pour l'ouvrant du meuble d'enceinte réfrigérée. Il se présente par exemple sous la forme d'un profilé en L ou en U qui s'étend sur une partie ou la totalité des bords inférieurs et/ou supérieurs du au moins un vitrage isolant.

Le support mobile 22 peut être en aluminium, en PVC, en acier, en inox ou encore tout matériau apte à remplir cette fonction du maintien et de fixation du vitrage à la partie dormante. Comme précisé pour le châssis, le support mobile 22 peut être aussi transparent et réalisé dans les matières transparentes décrites pour le châssis. Les pertes de chaleurs à travers le support mobile 22 doivent être minimales afin de limiter ou d'éviter l'augmentation du coefficient Uw. Grâce aux supports mobiles, le transfert de la charge mécanique par le verre se fait entre les parties inférieure et supérieure du vitrage multiple. Un tel support mobile est représenté dans les ***figures 2******,*** ***4 à 6****.*

La présence de supports mobiles 22 sur au moins une partie des bords horizontaux du vitrage multiple permet l'intégration d'au moins une partie du mécanisme destiné à permettre l'ouverture et la fermeture des ouvrants, et notamment la fixation de deux, trois voire quatre points d'appui ou de pivot 19 tel que montré par la ***figure 5*****,** qui sont principalement des points d'ancrage des mouvements d'ouverture et de fermeture des ouvrants. Le mécanisme destiné à permettre l'ouverture et la fermeture des ouvrants est selon un mode de réalisation particulier de l'invention composé de plusieurs parties qui permettent de relier l'ouvrant au meuble d'enceinte réfrigérée et plus particulièrement le relier au niveau du support fixe 21.

Il est entendu que le support fixe peut être le cadre du meuble de l'enceinte réfrigérée.

Selon une mise en œuvre avantageuse de l'invention, un système de butée d'amortissement de fermeture et/ou de maintien en position ouverte de l'ouvrant peut être placé sur ou dans au moins un des supports mobiles 22.

Selon un autre mode de réalisation avantageux de l'invention une matière dessicative peut être intégrée dans au moins un de supports mobiles.

Selon une mise en œuvre avantageuse de l'invention, au moins un des supports mobiles peut comprendre une barrière d'étanchéité venant en butée de la porte lorsqu'elle est en position fermée. La barrière d'étanchéité peut notamment être un joint boudin à lèvres, balais ou feutrine.

Selon un mode de réalisation particulier de l'invention, le meuble réfrigéré est apte à recevoir le support fixe de l'élément vitré selon l'invention.

On entend par « support fixe », la partie du châssis 21 qui est fixée au meuble de l'enceinte réfrigérée et qui va supporter l'ouvrant aussi bien lorsqu'il est en position ouverte que fermée. Le support fixe ou cadre fixe dormant peut être en aluminium, en PVC, en acier ou encore en bois. Le cadre fixe va notamment comprendre une partie du mécanisme destiné à permettre l'ouverture et la fermeture des ouvrants, l'autre partie étant fixée sur l'ouvrant et selon un mode de réalisation particulier de l'invention, sur l'autre partie du mécanisme d'ouverture et de fermeture de l'ouvrant placé sur au moins une des deux lisses. Ainsi, le cadre fixe dormant peut comprendre 2, 3 ou 4 points d'appui ou de pivot, le mécanisme de commande de mouvement électrique ou pneumatique de type vérin à vis avec ou sans tiges.

Le support fixe dormant peut notamment comprendre une butée d'amortissement de fermeture et de maintien en position ouverte de l'ouvrant. De manière préférée, une barrière d'étanchéité est placée sur le pourtour du cadre fixe. Une telle barrière peut être de type joint boudin à lèvre, balais ou feutrine en butée de la porte en position fermée.

Selon l'invention, l'ouverture des ouvrants du meuble réfrigéré peut se faire de différentes manières. Ainsi, les ouvrants peuvent être ouverts par simple pivotement de l'intérieur vers l'extérieur. Les ouvrants peuvent également être ouverts par coulissement des ouvrants de la droite vers la gauche ou de la gauche vers la droit par translation horizontale avec ou non recouvrement de l'un des ouvrants sur l'autre. Les ouvrants peuvent également s'ouvrir en accordéon.

Lorsque l'élément vitré 200 est utilisé en tant que porte pour meuble réfrigéré, les portes s'ouvrant de l'intérieur vers l'extérieur, alors le meuble est de préférence dépourvu de montants intermédiaires intérieurs verticaux s'étendant sur la hauteur du meuble sur lesquels l'ouvrant viendrait en butée pour réaliser l'étanchéité.

L'ouverture et la fermeture de la partie mobile de l'élément vitré 200 selon l'invention est de manière préférée automatisée c'est-à-dire gérée grâce à un système électrique.

Selon un mode de réalisation particulier de l'invention, le meuble d'enceinte réfrigéré peut être équipé d'un système d'éclairage intérieur au vitrage multiple. L'éclairage peut se faire notamment grâce à des LEDs disposées sur au moins un des bords inférieur ou supérieur du vitrage, une lumière peut également être projetée dans le champs du ou des panneaux de verre constituant le vitrage multiple.

Des écrans publicitaires vidéos ou fixes peuvent être intégrés à l'intérieur du vitrage multiple et en particulier du double ou triple vitrage. Des stores à commande électrique ou mécanique peuvent être ajoutés au meuble d'enceinte réfrigérée.

Ce type de meuble d'enceinte réfrigérée ainsi décrit est facile à réaliser et à poser car il ne nécessite pas énormément de pièces. Il procure une isolation thermique incontestable ainsi qu'une très bonne étanchéité tout en étant esthétique.

A titre d'exemple, les ***figures** 7 **à 10*** représentent un élément vitré 200 selon l'invention. Plus particulièrement, la ***figure* 7** montre un élément vitré comprenant 4 doubles vitrages isolants 100, respectivement de 1 à 4 en partant de la gauche vers la droite.

L'ouverture des ouvrants peut se faire par exemple comme illustré aux ***figures 9** et **10****.* A la ***figure 9******,*** chaque élément vitré est articulé séparément et sur un de ses bords via des éléments pivots 19 reliant le support fixe 21 et le support mobile 22 du châssis. Les ouvrants s'ouvrent alors de l'intérieur vers l'extérieur. A la ***figure 10****,* les éléments vitrés sont couplés deux à deux pour s'ouvrir en accordéon. Dans ce cas de figure, chaque élément vitré 200 dispose d'éléments charnières des deux côtés. D'un côté l'élément pivot 19 relie le support fixe 21 et le support mobile 22 du châssis. De l'autre côté, l'élément pivot relie les support mobiles 22 de deux éléments vitrés adjacents (n°1 et n°2) et (n°3 et n°4). Pour les éléments vitrés n°1 et n°4, le pivot coté support fixe 22 est fixe. Pour les éléments vitrés n°2 et n°3, le pivot côté support fixe est coulissant afin de permettre l'ouverture en accordéon.

Les vitrages 1 et 4 comprennent deux feuilles de verre trempées asymétriques de type sodo-calcique, alors que les vitrages n°2 et n°3 comprennent deux feuilles de verre trempées de tailles identiques. Les feuilles de verre sont recouvertes sur leur face interne d'une couche basse-émissivité de type Top N+T d'AGC. L'espace interne entre les 2 feuilles de verre comprend de l'argon en tant que gaz isolant. L'ouverture des portes peut être automatisée. L'étanchéité entre les vitrages isolants entre eux et entre les vitrages et le support fixe est assurée par des joints bourrelets transparents. La partie verticale 25 du cadre intercalaire 50 séparant les deux feuilles de verre de chaque vitrage 100 est un espaceur de polycarbonate transparent collée aux feuilles de verre par l'intermédiaire d'un joint périphérique 27 qui est une bande adhésive double face transparente de type PSA. L'étanchéité au gaz compris entre les feuilles de verre peut être assurée par une colle silicone transparente 28 pour les parties verticales et est assurée par un mastic à fonction structurelle 14 pour les parties horizontales. Le compartiment 12 de l'espaceur horizontal 26 du cadre intercalaire 50 placé sur les bords supérieur et inférieur des vitrages isolants 100 est un espaceur en aluminium comprenant un tamis moléculaire tel qu'un gel de silice. Une sérigraphie 16 est placée sur les bords horizontaux des vitrages isolants 100.

Le meuble d'enceinte réfrigérée selon l'invention permet par ailleurs, d'améliorer l'esthétique extérieure de ces meubles. Ainsi la face du meuble comprenant les ouvrants peut n'être réalisée quasiment exclusivement qu'en verre du fait de l'absence de montants verticaux de châssis et il est possible de prévoir un faible espace entre les ouvrants pour l'ouverture et la fermeture du meuble sans gêner la visibilité du contenu de l'intérieur de ces meubles .

Le meuble d'enceinte réfrigérée selon l'invention permet de répondre aux critères d'étanchéité requis pour ces types de meubles, est facile à réaliser et cela sans augmenter, voire même en diminuant, son coût de revient.

L'élément vitré 100 selon l'invention peut être monté sur des meubles d'enceinte réfrigérée déjà en service afin d'améliorer leurs performances d'isolation thermique et de parfaire l'accès visuel au contenu.

L'invention ne se limite pas à ce type particulier de réalisation et doit être interprétée de façon non limitative et englobant tout type de meuble d'enceinte réfrigérée comprenant au moins un ouvrant comprenant au moins un vitrage isolant composé d'au moins une première et une seconde feuille de verre. Par ailleurs, l'Homme du Métier pourra apporter toute variante dans les vitrages isolants selon l'invention décrit dans les figures précédentes. Par exemple, les vitrages isolants peuvent comprendre plusieurs espaces internes comprenant chacun une lame d'un gaz isolant (par ex. triple vitrage), les feuilles de verre des panneaux de vitrage isolant selon l'invention peuvent être constitués de tout type de verre, peuvent être texturés en surface, peuvent comprendre tout type de revêtements destinés à réaliser toute fonction, ou peuvent être elles-mêmes constituées de panneaux de vitrage laminés au moyen d'intercalaires plastiques. Un élément vitré selon l'invention peut être mis en œuvre dans tout type d'application tel que les portes de meubles réfrigérés, les congélateurs, les baies vitrées (ex vérandas, éléments de toit, ...).

### Mesure de l'étanchéité d'un vitrage multiple et/ou isolant

### a) étanchéité à l'humidité

Le test consiste à faire séjourner le vitrage dans une atmosphère contrôlée dans laquelle on alterne des cycles de différentes températures et d'humidités ambiantes pendant un temps déterminé suivi d'une mesure de la quantité d'eau ayant pénétré à l'intérieur du vitrage. Le test comporte deux périodes s'étalant sur un total de 11 semaines :
- 1^{e} période de 4 semaines pendant lesquelles on alterne 67 cycles thermiques de même durée comportant chacun 5 étapes successives comme suit :
   o étape 1 : rampe linéaire de température de 20 °C à 0°C avec un gradient de 10°C/h et une rampe linéaire d'humidité de 60% d'humidité relative (RH) à 30% RH avec un gradient de 15% RH/h ;
   o étape 2 : maintien 1h à 0°C et 30% RH ;
   o étape 3 : rampe linéaire de température de 0°C à 40 °C avec un gradient de 10°C/h et une rampe linéaire d'humidité de 30% RH à 90% RH avec un gradient de 15% RH/h ;
   o étape 4 : maintien à 40°C et 90% RH pendant 1h ;
   o étape 5 : rampe linéaire de température de 40°C à 20°C avec un gradient de 10°C/h et une rampe linéaire d'humidité de 90% RH à 60% RH avec un gradient de 15% RH :h
- 2^{e} période de 7 semaines de maintien en atmosphère constante chaude et fortement humide à 40 °C et 90% RH

Pour mesurer de la quantité d'eau ayant pénétré à l'intérieur du vitrage, on mesure la quantité d'eau absorbée par la matière dessicative située dans le ou les espaceur(s) du vitrage multiple. Cette mesure se fait selon la méthode décrite dans la norme EN1279-2 aux annexes B ou C. Les résultats s'expriment par l'indice I de pénétration d'humidité (en % de la quantité de matière dessicative consommée).

### b) Etanchéité au gaz

Elle se fait selon la méthode décrite dans la norme EN1279-3 à l'annexe C.

### Exemples

### Exemple 1 (conforme à l'invention)

Pour assembler un vitrage isolant selon l'invention, la procédure est la suivante.

Le vitrage isolant 100 est constitué de deux feuilles de verre sodo-silico-calcique 10 et 11 rodées de 4 mm d'épaisseur et de dimensions 1600 mm x 600 mm, d'un cadre intercalaire 50 qui comprend deux espaceurs verticaux transparents en PMMA 25 (de longueur 1600 mm) et deux espaceurs horizontaux de la marque Technoform Glass Insulation® (TGI) de longueur 600 mm.

Chaque espaceur transparent en PMMA 25 a une épaisseur de 12 mm et une hauteur de 10 mm. À chaque extrémité, un trou de diamètre 6.0 mm est foré dans le sens normal à l'épaisseur de l'intercalaire et à une distance équidistante de chaque bord de l'espaceur, afin de solidariser l'espaceur transparent à l'espaceur horizontal. Un tape 3M® VHB de type transparent est déposé sur chaque face des espaceurs transparents 25, en contact avec les feuilles de verre 10 et 11.

Chaque espaceur horizontal est composé d'un profilé comprenant deux compartiments 12 et 17, séparés et contigus. Le compartiment 12 est creux et a pour dimension une longueur de 580 mm, une épaisseur de 15 mm. Le compartiment 12 est rempli de dessicant et chaque extrémité est bouchée par une pastille de butyl. Les côtés du compartiment 12 sont aussi butylés. Le compartiment 17 est également creux et a une épaisseur de 8 mm, une hauteur de 7 mm et une longueur égale à la longueur du compartiment 12. Les espaceurs verticaux 25 et horizontaux 26 sont solidarisés par quatre vis 24. Chaque vis 24 vient s'insérer dans le compartiment 17 via les trous forés dans les espaceurs transparents 25. Les bords verticaux de chaque feuille de verre 10 et 11 sont enduits par un primer 3M® transparent. Le cadre d'intercalaire est pressé sur la feuille de verre 10. La deuxième feuille de verre 11 est déposée sur l'autre face du cadre et pressée automatiquement par un système de pressage à gaz vertical. Durant cette étape de pressage, un gaz isolant, type argon, est inséré dans le vitrage isolant à une proportion de 90% à 98%. Tout phénomène de bullage à l'interface tape/feuille de verre 10 et 11 est à éviter. Les bords horizontaux du vitrage isolant sont englués de colle 14 type silicone DC 3362. Cette colle vient engluer le compartiment 17.

L'étanchéité à l'humidité du vitrage de l'élément vitré conforme à l'invention mesurée par l'indice I comme décrit plus haut est typiquement inférieure à 20 %.

L'étanchéité au gaz argon est quant à elle inférieure à 12 %/an.

### Exemple 2 : Effet du primer :

Pour caractériser l'effet avantageux du primer, on a réalisé un conditionnement d'une éprouvette de deux feuilles de verre, dont l'une est enduite d'une couche basse-émissive, collées sur un tape double face (empilement : verre/couche lowe/primer/tape double face/primer/verre) en atmosphère contrôlée chaude et humide pendant une durée déterminée après quoi on a mesuré la force nécessaire pour séparer complètement les deux feuilles par arrachement. Le même empilement dans lequel on a omis les couches de primer a été utilisé comme référence pour la comparaison.

On a réalisé l'éprouvette à partir de deux plaquettes rectangulaires de verre float silico-sodo-calcique de 4 mm d'épaisseur et de dimensions 65 mm x 25 mm. Un des deux verres a au préalable été enduit d'une couche basse-émissive TopN+T.

Le tape double face utilisé est le tape fabriqué par la firme 3M de marque 3M® VHB de type transparent. Le primer transparent appartient à la famille des silanes et provient aussi de la firme 3M.

On a d'abord nettoyé les surfaces de verre à coller au moyen d'isopropanol, puis on a appliqué le primer sous une atmosphère de 25 °C et 50 % RH. On a laissé sécher le primer 2 à 3 minutes avant application d'une bande de tape de 25 x 10 mm transversalement à une des feuilles de verre de manière à couvrir toute la largeur de la feuille en position centrale de celle-ci tout en évitant soigneusement la formation et le piégeage de toute bulle d'air entre le tape et la feuille de verre. La deuxième feuille de verre a ensuite été enduite du même primer et collée en sa position centrale sur l'autre face du tape déjà collé sur la première feuille de verre de manière à ce que les feuilles de verre forment entre elles un angle de 90°.

Une éprouvette de référence a aussi été réalisée de manière semblable à la première en omettant toutefois d'appliquer un primer.

On a ensuite stocké les deux éprouvettes pendant 336 heures dans une enceinte à atmosphère contrôlée de 70 °C et 100 % RH

Les éprouvettes ont ensuite été soumises à un test mécanique consistant à mettre en traction les deux feuilles de verre de chaque éprouvette. La traction est exercée dans une direction perpendiculaires à la surface de chacune des 2 feuilles de verre sous atmosphère de 25 °C et 50 % RH. On a mesuré la force de traction nécessaire à appliquer aux feuilles de verre pour provoquer l'arrachement et la séparation complète des deux feuilles. Le même test a aussi été appliqué à des éprouvettes n'ayant pas été conditionnées au préalable à 70 °C et 100 % RH

Les résultats ont été les suivants :

| Eprouvette | Force d'arrachement, N | |
|---|---|---|
| | Sans conditionnement | Avec conditionnement |
| sans primer | > 30 | 0 (rupture adhésive) |
| avec primer | > 30 | > 20 |

Dans tous les cas, la rupture a été de type cohésive à l'intérieur du matériau du tape, excepté dans le cas de l'échantillon sans primer. Ce dernier laisse apparaitre un phénomène de délamination de l'adhésif dès la phase de conditionnement et a donné lieu à une rupture adhésive à l'interface verre enduit de la couche low-e / tape. Seule la rupture cohésive à l'intérieur du tape reflète une bonne qualité d'accrochage, la force de traction nécessaire à l'arrachement permettant de classer les empilements après vieillissement selon leur qualité respective, les meilleurs empilements requérant une plus grande force d'arrachement.

## Revendications

1. Elément vitré isolant (200) comprenant :
a. au moins un vitrage isolant (100) comprenant au moins une première (10) et une seconde (11) feuille de verre associées ensemble par l'intermédiaire d'un cadre intercalaire (50) qui les maintient à une certaine distance l'une de l'autre, ledit cadre (50) s'étendant le long des bords horizontaux (101) et verticaux (102)
b. entre lesdites au moins deux (10, 11) feuilles de verre, au moins un espace interne (15) comprenant une lame d'un gaz isolant et fermé par au moins un premier (13) et un second (14) joints périphériques sur les bords horizontaux (101) et au moins un joint périphérique (27) sur les bords verticaux (102), lesdits joints périphériques (27) étant disposés autour dudit espace interne (15),
c. au moins un châssis (201) qui supporte ledit au moins un vitrage isolant (100), ledit châssis (201) comprenant :
i. un support fixe (21) et
ii. un support mobile (22) articulé sur le support fixe (21) qui permet l'ouverture et/ou la fermeture de l'élément vitré, support mobile (22) qui est dépourvu des traverses latérales,
et dans lequel:
- le cadre intercalaire (50) comprend au moins deux espaceurs verticaux transparents (25) en résine transparente et au moins deux espaceurs horizontaux (26), lesdits espaceurs (25, 26) étant reliés entre eux par au moins un moyen de fixation pour former ledit cadre (50), les espaceurs horizontaux (26) étant composés d'un profilé comprenant au moins un premier (12) et un second compartiments (17) séparés et contigus, le second compartiment (17) ayant son épaisseur (B) inférieure ou égale à l'épaisseur (A) du premier compartiment (12),
- le au moins un joint périphérique (27) sur les bords verticaux (102) est transparent,
- le second compartiment (17) est au moins en contact avec le second joint périphérique (14).

2. Elément vitré (200) selon la revendication 1, dans lequel le premier (12) et second (17) compartiments sont creux.

3. Elément vitré (200) selon la revendication 1, dans lequel le premier (12) et second (17) compartiments sont pleins.

4. Elément vitré (200) selon l'une quelconque des revendications précédentes comprenant au moins un moyen de fixation (18) traversant le second joint périphérique (14) reliant le second compartiment (17) au support mobile (22) du châssis et permettant la solidarisation du vitrage au support mobile (22) du châssis(201).

5. Elément vitré (200) selon l'une quelconque des revendication précédentes, dans lequel le second joint périphérique (14) est un mastic à fonction structurelle, choisi parmi le silicone, le polyuréthane, le silicone modifié.

6. Elément vitré (200) selon l'une quelconque des revendications précédentes comprenant un profilé de renfort (20) inséré dans le second joint périphérique (14).

7. Elément vitré (200) selon la revendication 4, dans lequel le moyen de fixation (18) est constitué d'une vis en acier, en acier zingué, en acier inox ou en bronze.

8. Elément vitré (200) selon l'une quelconque des revendications précédentes, dans lequel le support mobile (22) du châssis (201) est relié au support fixe (21) par l'intermédiaire d'au moins une articulation (19) fixée sur la partie horizontale du support mobile (22) du châssis (201).

9. Elément vitré (200) selon l'une quelconque des revendications précédentes, dans lequel une couche de primer est disposée entre le joint (27) et la feuille de verre.

10. Elément vitré (200) selon l'une quelconque des revendications précédentes, dans lequel une couche de primer est disposée entre le joint (27) et l'espaceur vertical (25).

11. Elément vitré (200) selon les revendications 9 et 10, dans lequel une couche de primer est disposée entre le joint (27) et la feuille de verre et entre le joint (27) et l'espaceur vertical (25).

12. Elément vitré (200) selon l'une quelconque des revendications précédentes, dans lequel le vitrage (100) présente un coefficient de transfert thermique Ug allant de 0,3 à 1,8, de préférence de 0,6 à 1,8 et de manière la plus préférée de 1,0 à 1,8 W/m².

13. Elément vitré (200) selon l'une quelconque des revendications précédentes, dans lequel le second compartiment (17) de l'espaceur horizontal (26) est juxtaposé à la partie externe du premier compartiment (12).

14. Elément vitré (200) selon l'une quelconque des revendications précédentes, dans lequel le second compartiment (17) a une épaisseur (B) inférieure d'au moins 1 mm par rapport à l'épaisseur (A) du premier compartiment (12).

15. Elément vitré (200) selon l'une quelconque des revendications précédentes, dans lequel les espaceurs verticaux (25) et horizontaux (26) sont reliés entre eux au moyen de l'au moins un moyen de fixation (24) liant l'espaceur vertical (25) et l'espaceur horizontal (26) via le second compartiment (17).

16. Elément vitré (200) selon l'une quelconque des revendications précédentes, dans lequel l'espaceur vertical (25) est formé à partir d'une résine transparente choisie parmi le polyméthylmétacrylate, le polycarbonate, le polystyrène, le polyvinyle chloré, l'acrylonitrile butadiène styrène, le nylon ou un mélange de ces composés.

17. Elément vitré (200) selon l'une quelconque des revendications précédentes, dans lequel l'espaceur horizontal (26) comprenant au moins un premier (12) et un second (17) compartiments est formé d'un seul profilé ou est formé par la combinaison d'au moins deux profilés différents.

18. Meuble d'enceinte réfrigérée comprenant au moins un élément vitré (200) selon l'une quelconque des revendications précédentes.

19. Fenêtre de bâtiment comprenant au moins un élément vitré (200) selon l'une quelconque des revendications précédentes.

## Patentansprüche

1. Isolierendes verglastes Element (200) umfassend:
a. mindestens eine Isolierverglasung (100) umfassend mindestens eine erste (10) und eine zweite (11) Glasscheibe, die mittels eines Zwischenrahmens (50) miteinander verbunden sind, der sie in einem bestimmten Abstand voneinander hält, wobei sich der Rahmen (50) entlang der horizontalen (101) und vertikalen (102) Ränder erstreckt
b. zwischen den mindestens zwei (10, 11) Glasscheiben, mindestens einen Innenraum (15), der einen Spalt aus einem isolierenden Gas umfasst und durch mindestens eine erste (13) und eine zweite (14) Umfangsdichtung an den horizontalen Rändern (101) und mindestens eine Umfangsdichtung (27) an den vertikalen Rändern (102) verschlossen ist, wobei die Umfangsdichtungen (27) um den Innenraum (15) herum angeordnet sind,
c. mindestens einen Grundträger (201), der die mindestens eine Isolierverglasung (100) trägt, der Grundträger (201) umfassend:
i. einen festen Träger (21) und
ii. einen beweglichen Träger (22), der an den festen Träger (21) angelenkt ist, der das Öffnen und/oder Schließen des verglasten Elements gestattet, wobei der bewegliche Träger (22) keine Seitentraversen aufweist, und wobei:
- der Zwischenrahmen (50) mindestens zwei transparente vertikale Abstandshalter (25) aus transparentem Harz und mindestens zwei horizontale Abstandshalter (26) umfasst, wobei die Abstandshalter (25, 26) durch mindestens ein Befestigungsmittel miteinander verbunden sind, um den Rahmen (50) zu bilden, wobei die horizontalen Abstandshalter (26) von einem Profil gebildet sind, das mindestens einen ersten (12) und einen zweiten Raum (17) umfasst, die getrennt sind und aneinandergrenzen, wobei die Dicke (B) des zweiten Raums (17) kleiner als oder gleich der Dicke (A) des ersten Raums (12) ist,
- die mindestens eine Umfangsdichtung (27) an den vertikalen Rändern (102) transparent ist,
- der zweite Raum (17) wenigstens mit der zweiten Umfangsdichtung (14) in Kontakt steht.

2. Verglastes Element (200) nach Anspruch 1, wobei der erste (12) und der zweite (17) Raum hohl sind.

3. Verglastes Element (200) nach Anspruch 1, wobei der erste (12) und der zweite (17) Raum voll sind.

4. Verglastes Element (200) nach einem der vorhergehenden Ansprüche, umfassend mindestens ein Befestigungsmittel (18), das die zweite Umfangsdichtung (14) durchquert, das den zweiten Raum (17) mit dem beweglichen Träger (22) des Grundträgers verbindet und die feste Verbindung der Verglasung mit dem beweglichen Träger (22) des Grundträgers (201) gestattet.

5. Verglastes Element (200) nach einem der vorhergehenden Ansprüche, wobei die zweite Umfangsdichtung (14) eine Dichtungsmasse mit Strukturfunktion ist, die aus Silikon, Polyurethan und modifiziertem Silikon gewählt ist.

6. Verglastes Element (200) nach einem der vorhergehenden Ansprüche, umfassend ein Verstärkungsprofil (20), das in die zweite Umfangsdichtung (14) eingefügt ist.

7. Verglastes Element (200) nach Anspruch 4, wobei das Befestigungsmittel (18) von einer Schraube aus Stahl, verzinktem Stahl, rostfreiem Stahl oder Bronze gebildet ist.

8. Verglastes Element (200) nach einem der vorhergehenden Ansprüche, wobei der bewegliche Träger (22) des Grundträgers (201) mittels mindestens eines Gelenks (19), das am horizontalen Abschnitt des beweglichen Trägers (22) des Grundträgers (201) befestigt ist, mit dem festen Träger (21) verbunden ist.

9. Verglastes Element (200) nach einem der vorhergehenden Ansprüche, wobei eine Primerschicht zwischen der Dichtung (27) und der Glasscheibe angeordnet ist.

10. Verglastes Element (200) nach einem der vorhergehenden Ansprüche, wobei eine Primerschicht zwischen der Dichtung (27) und dem vertikalen Abstandshalter (25) angeordnet ist.

11. Verglastes Element (200) nach den Ansprüchen 9 und 10, wobei eine Primerschicht zwischen der Dichtung (27) und der Glasscheibe und zwischen der Dichtung (27) und dem vertikalen Abstandshalter (25) angeordnet ist.

12. Verglastes Element (200) nach einem der vorhergehenden Ansprüche, wobei die Verglasung (100) einen Wärmeübergangskoeffizienten Ug von 0,3 bis 1,8, vorzugsweise von 0,6 bis 1,8 und am meisten bevorzugt von 1,0 bis 1,8 W/m² aufweist.

13. Verglastes Element (200) nach einem der vorhergehenden Ansprüche, wobei sich der zweite Raum (17) des horizontalen Abstandshalters (26) neben dem äußeren Abschnitt des ersten Raums (12) befindet.

14. Verglastes Element (200) nach einem der vorhergehenden Ansprüche, wobei der zweite Raum (17) eine Dicke (B) aufweist, die um mindestens 1 mm geringer als die Dicke (A) des ersten Raums (12) ist.

15. Verglastes Element (200) nach einem der vorhergehenden Ansprüche, wobei die vertikalen (25) und horizontalen (26) Abstandshalter mittels des mindestens einen Befestigungsmittels (24) miteinander verbunden sind, das den vertikalen Abstandshalter (25) und den horizontalen Abstandshalter (26) über den zweiten Raum (17) verbindet.

16. Verglastes Element (200) nach einem der vorhergehenden Ansprüche, wobei der vertikale Abstandshalter (25) aus einem transparenten Harz gebildet ist, das aus Polymethylmethacrylat, Polycarbonat, Polystyrol, Polyvinylchlorid, Acrylnitril-Butadien-Styrol, Nylon oder einem Gemisch aus diesen Bestandteilen gebildet ist.

17. Verglastes Element (200) nach einem der vorhergehenden Ansprüche, wobei der horizontale Abstandshalter (26), der mindestens einen ersten (12) und einen zweiten (17) Raum umfasst, von einem einzelnen Profil gebildet ist oder durch die Kombination mindestens zweier verschiedener Profile gebildet ist.

18. Kühlraummöbel umfassend mindestens ein verglastes Element (200) nach einem der vorhergehenden Ansprüche.

19. Gebäudefenster umfassend mindestens ein verglastes Element (200) nach einem der vorhergehenden Ansprüche.

## Claims

1. Insulating glazed element (200) comprising:
a. at least one insulating glazing unit (100) comprising at least one first sheet of glass (10) and one second sheet of glass (11) joined together via a interlayer frame (50) which holds them at a certain distance from one another, said frame (50) extending along the horizontal (101) and vertical (102) edges
b. between said at least two sheets of glass (10, 11), at least one internal space (15) comprising a space filled with insulating gas and closed by at least one first (13) and one second (14) peripheral seals on the horizontal edges (101) and at least one peripheral seal (27) on the vertical edges (102), said peripheral seals (27) being disposed around said internal space (15),
c. at least one window frame (201) which supports said at least one insulating glazing unit (100), said window frame (201) comprising:
i. a fixed support (21) and
ii.a movable support (22) articulated on the fixed support (21) which allows the glazed element to be opened and/or closed, a movable support (22) which has no lateral transoms,
and where:
- the interlayer frame (50) comprises at least two transparent vertical spacers (25) made of transparent resin and at least two horizontal spacers (26), said spacers (25, 26) being linked together by at least one fixing means to form said frame (50), the horizontal spacers (26) being composed of a profile comprising at least one first (12) and one second (17) compartments that are separate and contiguous, the thickness (B) of the second compartment (17) being less than or equal to the thickness (A) of the first compartment (12),
- the at least one peripheral seal (27) on the vertical edges (102) is transparent,
- the second compartment (17) is at least in contact with the second peripheral seal (14).

2. Glazed element (200) according to Claim 1, wherein the first (12) and second (17) compartments are hollow.

3. Glazed element (200) according to Claim 1, wherein the first (12) and second (17) compartments are solid.

4. Glazed element (200) according to any one of the preceding claims, comprising at least one fixing means (18) passing through the second peripheral seal (14) linking the second compartment (17) to the movable support (22) of the window frame and allowing the glazing unit to be secured to the movable support (22) of the window frame (201).

5. Glazed element (200) according to any one of the preceding claims, wherein the second peripheral seal (14) is a mastic with structural function, chosen from among silicone, polyurethane, or modified silicone.

6. Glazed element (200) according to any one of the preceding claims, comprising a reinforcing profile (20) inserted into the second peripheral seal (14).

7. Glazed element (200) according to Claim 4, wherein the fixing means (18) consists of a screw made of steel, galvanized steel, stainless steel or bronze.

8. Glazed element (200) according to any one of the preceding claims, wherein the movable support (22) of the window frame (201) is linked to the fixed support (21) via at least one articulation (19) fixed onto the horizontal part of the movable support (22) of the window frame (201).

9. Glazed element (200) according to any one of the preceding claims, wherein a coat of primer is disposed between the seal (27) and the sheet of glass.

10. Glazed element (200) according to any one of the preceding claims, wherein a coat of primer is disposed between the seal (27) and the vertical spacer (25).

11. Glazed element (200) according to Claims 9 and 10, wherein a coat of primer is disposed between the seal (27) and the sheet of glass and between the seal (27) and the vertical spacer (25).

12. Glazed element (200) according to any one of the preceding claims, wherein the glazing unit (100) has a heat transfer coefficient Ug ranging from 0.3 to 1.8, preferably from 0.6 to 1.8 and more preferably from 1.0 to 1.8 W/m².

13. Glazed element (200) according to any one of the preceding claims, wherein the second compartment (17) of the horizontal spacer (26) is juxtaposed with the outer part of the first compartment (12).

14. Glazed element (200) according to any one of the preceding claims, wherein the second compartment (17) has a thickness (B) that is at least 1 mm less than the thickness (A) of the first compartment (12).

15. Glazed element (200) according to any one of the preceding claims, wherein the vertical (25) and horizontal (26) spacers are linked together by means of at least one fixing means (24) linking the vertical spacer (25) and the horizontal spacer (26) via the second compartment (17).

16. Glazed element (200) according to any one of the preceding claims, wherein the spacer (25) is formed from a transparent resin chosen from among polymethylmethacrylate, polycarbonate, polystyrene, polyvinylchloride, acrylonitrilebutadienestyrene, nylon or a mix of these compounds.

17. Glazed element (200) according to any one of the preceding claims, wherein the horizontal spacer (26) comprising at least one first (12) and one second (17) compartments is formed by a single profile or is formed by the combination of at least two different profiles.

18. Refrigerated enclosure unit comprising at least one glazed element (200) according to any one of the preceding claims.

19. Building window comprising at least one glazed element (200) according to any one of the preceding claims.
